# EUROPÄISCHE PATENTSCHRIFT

(11) **EP 0 682 493 B1**
(45) Veröffentlichungstag und Bekanntmachung des Hinweises auf die Patenterteilung: **19.03.1997**
(21) Anmeldenummer: 94905700.4
(22) Anmeldetag: 25.01.1994
(51) Int. Cl.: A47L 13/59

(54) **PRESSE ZUM AUSPRESSEN VON REINIGUNGSTEXTILIEN**
PRESS FOR WRINGING OUT TEXTILES USED FOR CLEANING
PRESSE POUR LE PRESSURAGE DE PRODUITS TEXTILES DE NETTOYAGE

(30) Priorität: 03.02.1993 DE 4302915
(43) Veröffentlichungstag der Anmeldung: 22.11.1995
(73) Patentinhaber: Henkel-Ecolab GmbH & Co. OHG, 40554 Düsseldorf (DE)
(72) Erfinder: SCHUNTER, Roland, D-73547 Lorch (DE)
(74) Vertreter: Wilk, Hans-Christof, Dr.
(86) Internationale Anmeldenummer: EP9400192
(87) Internationale Veröffentlichungsnummer: WO9417724

(56) Entgegenhaltungen:
- US-A- 1 659 505
- US-A- 1 831 135
- US-A- 1 871 903
- US-A- 2 651 073
- US-A- 2 802 233

## Beschreibung

Die Erfindung bezieht sich auf eine Presse zum Auspressen von Reinigungstextilien, insbesondere von Mops, Reinigungstüchern, Scheuerlappen und dergleichen, mit einem Gehäuse mit einem unterseitigen Ablauf sowie mit in das Gehäuse bewegbaren, mit einem Bewegungsmechanismus verbundenen und über einen Antriebshebel betätigbaren Preßbacken, wobei der Bewegungsmechanismus zur Kraftübertragung der Antriebsbewegung von dem Antriebshebel auf die Preßbacken eine Scheibe mit einem an beide Preßbacken angeschlossenen Brückenteil aufweist.

Solche Pressen dienen zum Auspressen von Wasser aus Reinigungstextilien, wobei diese sich zum Beispiel auf einem an einem Haltestiel angebrachten, plattenförmigen Trägerteil befinden. Das Trägerteil zusammen mit Wischtuch oder dergleichen oder aber ein Wischtuch alleine wird in den Preßkorb des Pressengehäuses eingesetzt bzw. gelegt, und durch Betätigen des Antriebshebels erfolgt dann eine Druckbeaufschlagung durch die Preßbacken gegen den Boden des Gehäuses, bei dem sich der Wasserablauf befindet.

Bei einer zum Stand der Technik gehörenden Presse sind die Preßbacken mit einer sich etwa vertikal erstreckenden Zahnstange verbunden, die mit einem Antriebszahnrad kämmt und von diesem angetrieben wird. Entsprechend der Arbeitshubhöhe der Preßbacken muß auch die Länge der Zahnstange bemessen sein, wobei diese in Ausgangsstellung, wo sich die Preßbacken am oberen Rand des zum Pressen-Gehäuse gehörenden Preßkorbes befinden, praktisch mit ihrer gesamten Länge nach oben übersteht. Dadurch ergibt sich eine vergleichsweise große Bauhöhe des Gehäuses.

Für ein gutes Auspreßergebnis müssen vergleichsweise hohe Kräfte übertragen werden. Bei der Presse mit Zahnrad-Zahnstangenübertragung kann die hohe Belastung zu verstärktem Verschleiß der Antriebsübertragung führen. Nachteilig ist weiterhin, daß für die Herstellung von gezahnten Getriebeteilen aufwendige Werkzeuge und bei aus Kunststoff bestehenden Teilen aufwendige Spritzgußformen erforderlich sind.

Eine Presse der eingangs genannten Art ist aus der US-A-2 802 233 bekannt. Hier werden zwei Preßbacken von einem Brückenteil in vertikaler Richtung sowohl nach oben als auch nach unten bewegt. Die Bewegung erfolgt durch Betätigen eines Handhebels über eine Scheibe, deren Zapfen in einem Schlitz bzw. eine Steuerkurve eines Brückenteils eingreift. Sowohl die Kraft zum Auspressen des nassen Mops oder Reingungstuchs als auch die Kraft zum Hochziehen der Preßbacken nach erfolgter Entwässerung wird mit dem gleichen Übertragungsmittel, nämlich den in den Schlitz eingreifenden Zapfen der Scheibe ausgeübt. Beim Preßvorgang sind jedoch große Druckkräfte, aber keine Zugkräfte zu übertragen. Dagegen sind beim Öffnen der Presse nur Zugkräfte und zwar vergleichsweise kleine Kräfte erforderlich. Durch die Notwendigkeit, auch Zugkräfte zu übertragen, sind aufwendigere Übertragungselemente notwendig als bei der ausschließlichen Übertragung von Druckkräften. Da diese Übertragungselemente jedoch auch zum Übertragen von vergleichsweise großen Druckkräften eingesetzt werden, verschleißen die Übertragungselemente in relativ kurzer Zeit.

Bei anderen bekannten Moppressen werden die Kräfte vom Handhebel über eine Kurvenscheibe, jedoch nicht über ein Brückenteil, sondern unmittelbar auf die Preßbacken übertragen (US-A-1 831 135, US-A-1 871 903).

Bei einer anderen, aus der US-A-1 659 505 bekannten Moppresse erfolgt die Kraftübertragung vom Handhebel auf die Preßbacken über Zahnräder und Zahnstangen. Steuerkurven sind hier nicht vorgesehen.

Die in der US-A-2 651 073 beschriebene Moppresse ist im Gegensatz zu den bisher genannten Pressen keine Vertikalpresse, sondern eine Presse mit horizontaler Bewegung der Preßbacken. Beim Zusammenpressen läuft ein Nocken in einem Schlitz und damit entlang einer Steuerkurve, die von einem Handhebel bewegt werden kann. Bei der Vorwärts- sowie der Rückwärtsbewegung werden die Kräfte auf dem gleichen Wege übertragen. Die bereits genannten Nachteile des erhöhten Verschleißes treten also auch hier auf.

Aufgabe der vorliegenden Erfindung ist es, eine Presse der eingangs erwähnten Art zu schaffen, deren Bewegungsmechanismus robust aufgebaut ist und auch bei hohen Belastungen und "robuster" Behandlung eine lange Lebensdauer hat. Außerdem soll eine vereinfachter Aufbau vorhanden sein. Schließlich soll bedarfsweise auch eine Anpassung an einen unterschiedlichen Preßdruckbedarf im Verlauf des Arbeitshubes möglich sein.

Zur Lösung dieser Aufgabe wird erfindungsgemäß vorgeschlagen, daß die Scheibe als Kurvenscheibe mit einer Steuerkurve ausgebildet ist, von der das Brückenteil beaufschlagt wird, daß die Kurvenscheibe an ihrem Außenumfang abschnittsweise als Druckbeaufschlagungsseite zur Bildung der Steuerkurve ausgebildet ist und das an dem Brückenteil Mitnehmer vorgesehen sind, die in Eingriff mit der Kurvenscheibe für eine Zugverbindung zwischen Brückenteil und Kurvenscheibe stehen.

Da die Druckkräfte und die Zugkräfte erfindungsgemäß jeweils durch unterschiedliche Elemente auf die Preßbacken übertragen werden, ist trotz einer konstruktiv einfachen Kraftübertragung ein robuster Aufbau der beanspruchten Elemente und damit eine hohe Lebensdauer möglich. Ein konstruktiv besonders einfacher Aufbau wird dadurch ermöglicht, daR beide Übertragungselemente in nur einem konstruktiven Teil, nämlich der Kurvenscheibe realisiert werden. Die relativ hohen Druckkräfte werden über den Außenumfang der Kurvenscheibe übertragen. Die relativ kleinen Zugkräfte werden über Mitnehmer übertragen, die in Eingriff mit der Steuerkurve der Kurvenscheibe stehen.

Zweckmäßigerweise sind beidseitig des Gehäuses an Seitenwangen jeweils eine Kurvenscheibe und einen Brückenteil vorgesehen, wobei die Kurvenscheiben durch eine gemeinsame Antriebswelle verbunden sind und die Brückenteile jeweils an den gegenüberliegenden Enden der Preßbacken angreifen.

Durch Betätigen des Antriebshebels werden die beiden Kurvenscheiben gemeinsam über die Antriebswelle betätigt und beaufschlagen beidseits der Preßbacken die damit verbundenen Brückenteile, so daß hier eine symmetrische Krafteinleitung vorhanden ist und entsprechend hohe Antriebskräfte übertragbar sind.

Eine vorteilhafte Ausführungsform sieht vor, daß die Brückenteile an ihren der jeweiligen Kurvenscheibe zugewandten Seiten ein mittig zwischen den Anschlußstellen für die Preßbacken befindliches Druckstück aufweisen. Es werden hierbei zur Betätigung der Preßbacken nur Druckkräfte übertragen, so daß konstruktiv einfache Übertragungselemente verwendbar sind.

Nach einer Weiterbildung der Erfindung sind die Kurvenscheiben formschlüssig jeweils mit dem zugehörigen Brückenteil verbunden. Diese formschlüssige Verbindung dient nur zum Zurückziehen der Preßbacken von der Arbeitsendstellung in die Ausgangsstellung, und es sind dafür nur vergleichsweise kleine Kräfte erforderlich.

Die Rückstellbewegung kann noch unterstützt werden, indem der Bewegungsmechanismus rückstellkraftbeaufschlagt ist und dazu vorzugsweise an den Brückenteilen angreifende Zugfedern vorgesehen sind. Bei entsprechender Auslegung der Rückstellfedern ist keine manuelle Rückstellbewegung mehr erforderlich, was die Handhabung vereinfacht.

Die erfindungsgemäße Ausbildung des Bewegungsmechanismus ermöglicht auch unterschiedliche Bewegungsabläufe der Preßbacken bei gleichförmiger Bewegung des Antriebshebels.
Einerseits besteht nach einer Ausführungsform der Erfindung die Möglichkeit, daß der Verlauf der Druckbeaufschlagungsseite (Steuerkurve) der Kurvenscheibe unter Berücksichtigung des sich beim Bewegen der Kurvenscheiben gegebenenfalls verändernden, wirksamen Hebelarmes für eine etwa lineare Bewegungsübertragung ausgebildet ist.in diesem Falle erhält man eine lineare Bewegungsübertragung bezogen auf die Betätigungsbewegung des Antriebshebels und die Arbeitshub-Bewegung der Preßbacken.
Es besteht aber durch Änderung des Kurvenverlaufes der Kurvenscheiben beziehungsweise von deren Steuerkurve auch die Möglichkeit, daß der Verlauf der Druckübertragungsseite der Kurvenscheibe unter Berücksichtigung des sich beim Bewegen der Kurvenscheiben gegebenenfalls verändernden, wirksamen Hebelarmes für eine zumindest zum Betätigungsende hin, wo sich die Preßbacken dem Gehäusegrund beziehungsweise Preßkorbgrund nähern, degressive Bewegungsübertragung ausgebildet ist. Dies bedeutet, daß zum Ende der Arbeitshub-Bewegung hin die Übertragungsverhältnisse sich so ändern, daß bei gleichbleibender Bewegung des Antriebshebels, die Vorschubbewegung der Preßbacken abnimmt, gleichzeitig aber die Preßkraft der Preßbacken zunimmt bei gleichbleibender Antriebskraft beim Antriebshebel. Gerade am Arbeitshubende, wo ein erhöhter Kraftbedarf vorhanden ist, ist dies für ein gutes Auspreßergebnis von Vorteil.

Eine Ausführungsform sieht vor, daß die Druckbeaufschlagungsseite der Kurvenscheibe und/oder das Druckstück des Brückenteiles mit einer reibungsmindernden Profilierung, vorzugsweise mit Längsrillen versehen sind. Auch bei hohen Druckübertragungskräften bleibt die Betätigung der Presse dadurch leichtgängig.

Es besteht nach einer anderen Ausführungsform auch die Möglichkeit, daß im Druckübertragungsbereich zwischen Kurvenscheibe und Druckstück wenigstens ein Wälzlager angeordnet ist. Dadurch wird die Betätigungskraft durch weitere Verminderung der Reibungskräfte noch geringer.

Zusätzliche Ausgestaltungen der Erfindung sind in weiteren Unteransprüchen aufgeführt. Nachstehen ist die Erfindung mit ihren wesentlichen Einzelheiten anhand der Zeichnungen noch näher erläutert.

Es zeigt:
- Fig. 1: eine Aufsicht einer Presse,
- Fig. 2: eine Seitenansicht der in Figur 1 gezeigten Presse bei geöffnetem Gehäuseseitenteil und in Ausgangsstellung befindlichen Preßbacken und
- Fig. 3: eine etwa Figur 2 entsprechende Ansicht, hier jedoch mit in Arbeitsendstellung befindlichen Preßbacken.

Eine Presse 1 dient zum Auspressen von Reinigungstextilien, die dazu in einen Preßkorb 2 dieser Presse eingelegt werden.
Die Presse 1 weist im wesentlichen ein Gehäuse 3 mit Seitenwangen 4 und dem dazwischen befindlichen Preßkorb 2 auf.
In den Seitenwangen befinden sich Bewegungsmechanismen zum Betätigen von Preßbacken 5.
Bei im Preßkorb 2 befindlichen Reinigungstextilien werden diese Preßbacken 5 von oben auf diese Reinigungstextilien geführt und durch entsprechende Druckbeaufschlagung erfolgt dann ein Auspressen von Wasser und Schmutzteilchen aus diesen Reinigungstextilien.
In den Figuren 2 und 3 ist der Gehäusedeckel einer Seitenwange abgenommen, um den Bewegungsmechnismus erkennen zu können. Die strichliniert eingezeichneten Preßbacken 5 befinden sich in Figur 2 in ihrer oberen Ausgangsstellung, wo der Preßkorb oberseitig dann zum Einführen von Reinigungstextilien offen ist. Figur 3 zeigt die Arbeitsendstellung der hier durch ein Brückenteil 6 verdeckten Preßbacken, die sich dabei in unterster Stellung befinden. In Figur 1 befinden sich die Preßbacken 5 in einer Zwischenstellung.
Wie in Figur 2 und 3 erkennbar, sind die Preßbacken 5 mit ihren gegenüberliegenden Enden in umgekehrt L-förmigen Schlitzen 7 in den Gehäuse-Seitenwangen 4 geführt. Dadurch schwenken die Preßbacken 5 am oberen Ende nahe ihrer Ausgangsstellung von ihrer Flachlage (Figur 1) in eine etwa vertikale Lage, so daß die Eintrittsöffnung des Preßkorbes praktisch vollständig freigegeben ist. Zur Steuerung dieser Dreh- beziehungsweise Auf- und Zuschwenkbewegung der Preßbacken 5 weisen diese an ihren Enden Steuerzapfen 8 auf, die in die Schlitze 7 eingreifen. Die Steuerzapfen 8 sind etwas seitenversetzt zu etwa in Achsrichtung verlaufenden Lagerzapfen der Preßbacken 5 angeordnet.
Die Lagerzapfen 9 durchgreifen die L-Schlitze 7 und greifen auch in Längsschlitze 10 der Brückenteile 6 ein.
Die auf beiden Seiten des Gehäuses 3 in den Seitenwangen 4 vorgesehenen Bewegungsmechanismen weisen jeweils Brückenteile 6 auf, die höhenverschiebbar an den Außenseiten der Seitenwangen 4 gelagert sind. Zur Längsführung sind in den Brückenteilen 6 Längsnuten 11 und an den Seitenwangen 4 in diese Längsnuten 11 eingreifende Längsstege 12 vorgesehen.
Die Brückenteile 6 weisen bei ihren Anschlußstellen für die Preßbacken 5 etwa quer zur Vorschubrichtung verlaufende Längsschlitze 10 auf, in die jeweils ein Lagerzapfen 9 einer Preßbacke 5 eingreift.

Für die Bewegung der mit den Preßbacken 5 verbundenen Brückenteile 6 gemäß dem Doppelpfeil PF1 in Figur 2 weist der Bewegungsmechanismus zur Kraftübertragung der Antriebsbewegung von dem Antriebshebel 13 auf die Brückenteile 6 Kurvenscheiben 14 auf, die mit ihren Steuerkurven 15 die Brückenteile 6 beaufschlagen. Die beiden Kurvenscheiben 14 sind drehfest über eine Vierkantverbindung oder eine Mehrkantverbindung mit einer gemeinsamen Antriebswelle 16 verbunden, an der auch der Antriebshebel 13 angreift. Die Lagerung dieser Antriebswelle 16 innerhalb der beiden gegenüberliegenden Seitenwangen 4 ist seitenversetzt neben der vorgesehenen Beaufschlagungsstelle an den Brückenteilen und befindet sich etwas oberhalb der in Ausgangsstellung befindlichen Brückenteile. Diese Zuordnung ergibt besonders günstige Platzverhältnisse, eine gute Platzausnutzung und auch eine gute Zugänglichkeit des Preßkorbes. Die exzenterartigen Kurvenscheiben könnten bei anderer Formgebung der Steuerkurven auch an anderer Stelle der Seitenwangen 4 gelagert sein.
Die beiden Brückenteile 6 weisen an ihren der jeweiligen Kurvenscheibe 14 zugewandten Seite ein mittig zwischen den Anschlußstellen für die Preßbacken 5 befindliches Druckstück 17 auf. Ein Teil des Außenumfangs der Kurvenscheiben 14 ist zur Bildung der Steuerkurve als Druckbeaufschlagungsseite 18 ausgebildet. Durch den Verlauf dieser Steuerkurve kann das Übersetzungsverhältnis zwischen Steuerkurve 15 und Brückenteil 6 variiert werden. Es lassen sich dadurch insbesondere unterschiedliche Bewegungsübertragungsverläufe realisieren.
Beispielsweise besteht die Möglichkeit, eine lineare Bewegungsübertragung zu schaffen, bei der die Arbeitshubbewegung der Preßbacken proportional zu der Bewegung des Antriebshebels 13 verläuft. Andererseits besteht aber auch die Möglichkeit, eine degressive Bewegungsübertragung zu realisieren, bei der am Ende des Arbeitshubes eine zur Bewegung der Preßbacken 5 überproportionale Bewegung des Antriebshebels 13 erforderlich ist. Man erreicht dadurch am Ende des Preßvorganges bei etwa gleichbleibender Betätigungskraft eine höhere Preßkraft der Preßbacken 5 und somit ein gutes Auspreßergebnis.

Für die unterschiedlichen Übertragungsverläufe kann die Steilheit der Steuerkurven 15 variiert werden, wobei die Steigung auch innerhalb des Verlaufes der Steuerkurve entsprechend unterschiedlich sein kann.

Die Kurvenscheiben 14 sind als Flachscheiben ausgebildet. Um die Scheibenwandung vergleichsweise dünn, unter anderem zur Materialeinsparung ausbilden zu können, sind im Flachseitenbereich Verstärkungsrippen 19 vorgesehen.

Um die Preßbacken 5 von ihrer unteren Arbeitsendstellung (Figur 3) wieder in ihre Ausgangsstellung (Figur 2) bringen zu können, sind die Brückenteile 6 formschlüssig mit den Kurvenscheiben 14 verbunden. Beim Zurückschwenken der Kurvenscheiben durch entsprechende Betätigung des Antriebshebels 13 in Richtung des Pfeile PF3 (Figur 3) werden die Brückenteile 6 und damit auch die Preßbacken 5 nach oben gezogen.
Im Ausführungsbeispiel ist der Formschluß zwischen Brückenteilen und Kurvenscheiben durch Mitnehmer 20 realisiert, die seitlich einen Rand 21 bei der Druckbeaufschlagungsseite 18 übergreifen. Dieser Rand ist zweckmäßiger Weise durch eine bei der Druckbeaufschlagungsseite befindliche Verstärkungsrippe 19 gebildet. Der Rand 21 läuft mit seiner Innenseite parallel zu der Druckbeaufschlagungsseite 18. Zwischen dem Brückenteil 6 und der Kurvenscheibe 14 ist somit eine Zugverbindung zum Rückstellen der Preßbacken geschaffen. Diese Rückstellverbindung ist gegebenenfalls entbehrlich, wenn an den Brückenteilen 6 Rückzugfedern angreifen, die die Rückstellbewegung zumindest unterstützen und in der Praxis ist es zweckmäßig, sowohl eine Rückstellkraftbeaufschlagung als auch eine Zwangssteuerung mit Hilfe der formschlüssig die Verstärkungsrippen 19 hintergreifenden Mitnehmer 20 vorzusehen. Einerseits ist dadurch ohne Betätigung des Antriebshebels 13 ein selbsttätiges Rückschwenken des Antriebsmechanismus in Ausgangslage gegeben und andererseits kann auch mit dem Antriebshebel bei der Rückbewegung etwas "nachgeholfen" werden, falls sich ein Putztuch oder dergleichen innerhalb des Preßkorbes bei den Preßbacken 5 verklemmen sollte.

Zur Reibungsverminderung zwischen den aneinanderliegenden Flächen einerseits des Druckstückes 17 und andererseits der Druckbeaufschlagungsseite 18 können unterschiedliche Maßnahmen einzeln oder in Kombination vorgesehen sein. Die Auswahl der Materialpaarung ergibt bereits praxisgerechte Ergebnisse, wobei in erster Linie Kunststoffmaterial aus vorzugsweise gleitfähigem Material, zum Beispiel aus einem Polyamid oder Polytetrafluorethylen(PTFE) oder dergleichen in Frage kommen.
Denkbar sind aber auch Metall-Kunststoffpaarungen oder bei Verwendung von Wälzlagern auch eine Ausführungsform aus Metall. Wegen der kostengünstigen Herstellung und der Korrosionssicherheit wird jedoch bevorzugt Kunststoff eingesetzt.
Bei dem Druckstück 17 könnte auch ein oder gegebenenfalls auch mehrere nebeneinander angeordnete, rollenartige Wälzlager vorgesehen sein. Auch besteht die Möglichkeit zur Reibungsverminderung bei dem Druckstück 17 rollenförmige Anformungen vorzusehen. Weiterhin besteht die Möglichkeit an der Druckbeaufschlagungsseite 18 eine reibungsmindernde Profilierung vorzugsweise Längsrillen vorzusehen.

Erwähnt sei noch, daß die Steuerkurve der Kurvenscheiben 14 zumindest abschnittsweise auch eine vom kontinuierlichen Verlauf abweichende Form haben kann. Beispielsweise könnten im Verlauf Vorsprünge oder aber ein Wechselkurvenverlauf vorgesehen sein, so daß sich insbesondere am Ende der Arbeitshubbewegung bei Betätigung des Antriebshebels 13 ruckartige Bewegungen ergeben, die ein Auspressen des Reinigungstextiles begünstigen können. Weiterhin könnte die Steuerkurve im Endbereich auch so ausgebildet sein, daß bei etwa in Arbeitsendstellung befindlichen Preßbacken 5 Selbsthemmung bei dem Übertragungsmechanismus auftritt, so daß diese End-Preßstellung auch ohne Druckbeaufschlagung des Antriebshebels 13 die Preßstellung beibehalten bleibt.

## Patentansprüche

1. Presse zum Auspressen von Reinigungstextilien, insbesondere von Mops, Reinigungstüchern, Scheuerlappen und dergleichen, mit einem Gehäuse mit einem unterseitigen Ablauf sowie mit in das Gehäuse bewegbaren, mit einem Bewegungsmechanismus verbundenen und über einen Antriebshebel betätigbaren Preßbacken, wobei der Bewegungsmechanismus zur Kraftübertragung der Antriebsbewegung von dem Antriebshebel (13) auf die Preßbacken (5) eine Scheibe (14) mit einem an beide Preßbacken (5) angeschlossenen Brückenteil aufweist,
**dadurch gekennzeichnet**,
daß die Scheibe (14) als Kurvenscheibe mit einer Steuerkurve (15) ausgebildet ist, von der das Brückenteil (6) beaufschlagt wird, daß die Kurvenscheibe (14) an ihrem Außenumfang abschnittsweise als Druckbeaufschlagungsseite (18) zur Bildung der Steuerkurve (15) ausgebildet ist und daß an dem Brückenteil Mitnehmer (20) vorgesehen sind, die in Eingriff mit der Kurvenscheibe (14) für eine Zugverbindung zwischen Brückenteil (5) und Kurvenscheibe (14) stehen.

2. Presse nach Anspruch 1,
**dadurch gekennzeichnet**,
daß beidseitig des Gehäuses (3) an Seitenwangen (4) jeweils eine Kurvenscheibe (14) und ein Brückenteil (6) vorgesehen sind, daß die Kurvenscheiben durch eine gemeinsame Antriebswelle (16) verbunden sind und daß die Brückenteile jeweils an den gegenüberliegenden Enden der Preßbacken angreifen.

3. Presse nach Anspruch 1 oder 2,
**dadurch gekennzeichnet**,
daß die Brückenteile (6) an ihren der jeweiligen Kurvenscheibe (14) zugewandten Seiten ein mittig zwischen den Anschlußstellen für die Preßbacken (5) befindliches Druckstück (17) aufweisen.

4. Presse nach einem der Ansprüche 1 bis 3,
**dadurch gekennzeichnet**,
daß die beiden Brückenteile (6) außenseitig an den Gehäuse-Seitenwangen (4) in Vorschubrichtung der Preßbacken (5) längsgeführt sind und daß dazu in vorzugsweise in den Brückenteilen (6) befindliche Längsnuten (11) eingreifende Längsstege (12), vorzugsweise an den Seitenwangen (4) vorgesehen sind.

5. Presse nach einem der Ansprüche 1 bis 4,
**dadurch gekennzeichnet**,
daß die Kurvenscheiben (14) formschlüssig jeweils mit dem zugehörigen Brückenteil (6) verbunden sind.

6. Presse nach einem der Ansprüche 1 bis 5,
**dadurch gekennzeichnet**,
daß die Brückenteile (6) bei ihren Anschlußstellen für die Preßbacken (5) etwa quer zur Vorschubrichtung der Brückenteile verlaufende Längsschlitze (10) aufweisen zur Aufnahme von Lagerzapfen (9) oder Preßbacken (5), die zusätzlich in L-förmigen Schlitzen (7) in den Gehäuse-Seitenwangen (4) geführt sind.

7. Presse nach einem der Ansprüche 1 bis 5,
**dadurch gekennzeichnet**,
daß die Kurvenscheiben (14) parallel zum Verlauf ihrer Druckbeaufschlagungsseite (18) einen quer zu dieser Beaufschlagungsseite offenen Rand (21) zum Übergreifen und Eingreifen des am Brückenteil befindlichen Mitnehmers (20) aufweisen.

8. Presse nach einem der Ansprüche 1 bis 7,
**dadurch gekennzeichnet**,
daß die Kurvenscheiben (14) außenseitig bei den Seitenwangen (4) angeordnet sind und mit den äußeren Enden der in den Seitenwangen gelagerten Antriebswelle (16) drehfest verbunden sind.

9. Presse nach einem der Ansprüche 1 bis 8
**dadurch gekennzeichnet**,
daß sich die Lagerstellen für die Kurvenscheiben (14) seitlich neben und oberhalb der Preßbacken-Führungen befinden.

10. Presse nach einem der Ansprüche 1 bis 9,
**dadurch gekennzeichnet**,
daß die Kurvenscheiben (14) als Flachscheiben ausgebildet sind und randseitig zumindest im Bereich ihrer Druckbeaufschlagungsseite (18) und vorzugsweise auch im Flachseitenbereich Verstärkungsrippen (19) aufweisen.

11. Presse nach einem der Ansprüche 1 bis 10,
**dadurch gekennzeichnet**,
daß der Verlauf der Druckbeaufschlagungsseite (18) beziehungsweise der Steuerkurven (15) der Kurvenscheiben (14) unter Berücksichtigung eines sich gegebenenfalls beim Bewegen der Kurvenscheiben verändernden, wirksamen Nebelarmes für eine lineare Bewegungsübertragung ausgebildet ist.

12. Presse nach einem der Ansprüche 1 bis 10,
**dadurch gekennzeichnet**,
daß der Verlauf der Durckbeaufschlagungsseite (18) beziehungsweise der Steuerkurven (15) der Kurvenscheiben (14) unter Berücksichtigung eines sich gegebenenfalls beim Bewegen der Kurvenscheiben verändernden, wirksamen Hebelarmes für eine zumindest zum Betätigungsende hin, wo sich die Preßbacken (5) dem Preßkorbgrund nähern, für degressive Bewegungsübertragung ausgebildet ist.

13. Presse nach einem der Ansprüche 1 bis 12,
**dadurch gekennzeichnet**,
daß der Bewegungsmechanismus rückstellkraftbeaufschlagt ist und daß dazu vorzugsweise an den Brückenteilen (6) angreifende Zugfedern vorgesehen sind.

14. Presse nach einem der Ansprüche 1 bis 13,
**dadurch gekennzeichnet**,
daß die Druckbeaufschlagungsseiten (18) der Kurvenscheiben (14) und/oder das Druckstück (17) der Brückenteile (6) mit einer reibungsmindernden Profilierung, vorzugsweise mit Längsrillen versehen sind.

15. Presse nach einem der Ansprüche 1 bis 14,
**dadurch gekennzeichnet**,
daß das Druckstück (17) im Auflagebereich der Kurvenscheiben (14) eine an deren Kontur angepaßt Form aufweist.

16. Presse nach einem der vorstehenden Ansprüche,
**dadurch gekennzeichnet**,
daß im Druckübertragungsbereich zwischen Kurvenscheiben (14) und Druckstücken (17) wenigstens ein Wälzlager angeordnet ist.

17. Presse nach Anspruch 16,
**dadurch gekennzeichnet**,
daß am Druckstück (17) wenigstens ein Rollen- oder Nadellager, vorzugsweise zwei parallel nebeneinander angeordnete Rollen- oder Nadellager vorgesehen sind.

18. Presse nach einem der Ansprüche 1 bis 17,
**dadurch gekennzeichnet**,
daß die Kurvenscheiben (14) und das Druckstück (17) aus zueinander gleitfähigem Material, vorzugsweise aus Kunststoff bestehen.

19. Presse nach einem der Ansprüche 1 bis 18,
**dadurch gekennzeichnet**,
daß die Steuerkurve der Kurvenscheiben (14) zumindest abschnittsweise eine vom kontinuierlichen Verlauf abweichende Form aufweist, vorzugsweise einen wechselkurvenartigen oder dergleichen profilierten Verlauf hat.

20. Presse nach einem der Ansprüche 1 bis 19,
**dadurch gekennzeichnet**,
daß die Steuerkurve im Endbereich der Arbeitshubbewegung für eine selbsthemmende Übertragung ausgebildet ist.

## Claims

1. A press for wringing out cleaning textiles, more especially mops, cleaning cloths, scouring cloths and the like, comprising a housing with an outlet underneath and jaws which are connected to a displacement mechanism for displacement into the housing and which are designed to be actuated by a drive lever, the displacement mechanism comprising a disc (14) with a bridge member connected to both jaws (5) for transmitting the drive movement from the drive lever (13) to the jaws (5), characterized in that the disc (14) is a cam disc with a control cam (15) by which the bridge member (6) is actuated, in that the outer circumference of the cam disc (14) is designed in sections as a pressure actuation surface (18) for forming the control cam (15) and in that followers (20) engaging with the cam disc (14) are provided on the bridge member (5) to establish a tractive link between the bridge member (5) and the cam disc (14).

2. A press as claimed in claim 1, characterized in that a cam disc (14) and a bridge member (6) are provided on side walls (4) on either side of the housing (3), in that the cam discs are connected by a common drive shaft (16) and in that the bridge members act on the opposite ends of the jaws.

3. A press as claimed in claim 1 or 2, characterized in that, on their sides facing the associated cam disc (14), the bridge members (6) comprise a pressure element (17) positioned centrally between the connections for the jaws (5).

4. A press as claimed in any of claims 1 to 3, characterized in that the two bridge members (6) are guided along the outside of the side walls (4) of the housing in the direction in which the jaws (5) advance and in that longitudinal fillets (12) engaging in longitudinal grooves (11) preferably formed in the bridge members (6) are provided for this purpose, preferably on the side walls (4).

5. A press as claimed in any of claims 1 to 4, characterized in that the cam discs (14) are positively connected to the associated bridge member (6).

6. A press as claimed in any of claims 1 to 5, characterized in that, at their connections for the jaws (5), the bridge members (6) comprise longitudinal slots (10) extending substantially transversely of the direction of advance of the bridge members for accommodating journals (9) or jaws (5) which are additionally guided in L-shaped slots (7) in the side walls (4) of the housing.

7. A press as claimed in any of claims 1 to 5, characterized in that, parallel to their pressure actuation surface (18), the cam discs (14) comprise an edge (21) open towards said surface for engaging over and in the follower (20) provided on the bridge element.

8. A press as claimed in any of claims 1 to 7, characterized in that the cam discs (14) are provided on the outside of the side walls (4) and are connected for rotation to the outer ends of the drive shaft (16) mounted in the side walls.

9. A press as claimed in any of claims 1 to 8, characterized in that the bearings for the cam discs (14) are positioned laterally adjacent and above the jaw guides.

10. A press as claimed in any of claims 1 to 9, characterized in that the cam discs (14) are in the form of flat discs and, at their edges, comprise reinforcing ribs (19) at least on their pressure actuation surface (18) and preferably on their flat side also.

11. A press as claimed in any of claims 1 to 10, characterized in that the pressure actuation surface (18) or rather the control cams (15) of the cam discs (14) are configured for linear transmission of movement taking into account an effective leverage which might change during the movement of the cam discs.

12. A press as claimed in any of claims 1 to 10, characterized in that the pressure actuation surface (18) or rather the control cams (15) of the cam discs (14) are configured for degressive transmission of movement, at least towards the end of actuation when the jaws (5) approach the bottom of the basket, taking into account an effective leverage which might change during the movement of the cam discs.

13. A press as claimed in any of claims 1 to 12, characterized in that the displacement mechanism is actuated by restoring forces and in that tension springs acting on the bridge members (6) are preferably provided for this purpose.

14. A press as claimed in any of claims 1 to 13, characterized in that the pressure actuation surfaces (18) of the cam discs (14) and/or the pressure element (17) of the bridge members (6) are provided with friction-reducing profiling, preferably in the form of longitudinal grooves.

15. A press as claimed in any of claims 1 to 14, characterized in that the pressure element (17) has a shape adapted to the contour of the cam discs (14) in the bearing zone thereof.

16. A press as claimed in any of the preceding claims, characterized in that at least one ball bearing is provided in the pressure transmission zone between the cam discs (14) and the pressure elements (17).

17. A press as claimed in claim 16, characterized in that at least one roller or needle bearing and preferably two roller or needle bearings preferably arranged parallel beside one another is/are provided on the pressure element (17).

18. A press as claimed in any of claims 1 to 17, characterized in that the cam discs (14) and the pressure element (17) are made of a low-friction material, preferably plastic.

19. A press as claimed in any of claims 1 to 18, characterized in that the profile of the control cam of the cam discs (14) is at least locally non-continuous, preferably assuming the form of an alternating curve or the like.

20. A press as claimed in any of claims 1 to 19, characterized in that the control cam is designed for self-locking transmission at the end of its working stroke.

## Revendications

1. Presse pour le pressurage d'articles textiles de nettoyage en particulier de lavettes, de chiffons de nettoyage, de serpillières et similaires, avec un bâti ayant un écoulement à la face inférieure, ainsi que des mâchoires de presse mobiles dans le bâti, reliées à un mécanisme de déplacement et actionnables par l'intermédiaire d'un levier de fonctionnement, dans laquelle le mécanisme de déplacement pour le transfert de force du mouvement de commande du levier de fonctionnement 13 sur les mâchoires de presse 5, possède un disque 14 avec une pièce de jonction connectée aux deux mâchoires de presse 5,
caractérisée en ce que
le disque (14) est formé sous la forme d'une came avec une came de commande (15) par laquelle la pièce de jonction (6) est mise en contact, en ce que la came (14) sur son diamètre extérieur d'une manière segmentaire est formée en tant que côté d'admission de la pression (18) pour la formation de la came de commande (15) et en ce que l'on a prévu sur la pièce de jonction des tenons d'entraînement (20) qui se tiennent en prise avec la came (14) pour une liaison en traction entre la pièce de jonction (6) et la came (14).

2. Presse selon la revendication 1,
caractérisée en ce que
des deux côtés du bâti (3) sur les parois latérales (4) on a prévu respectivement une came (14) et une pièce de jonction (6), en ce que les cames sont reliées par un arbre de fonctionnement commun (16) et en ce que les pièces de jonction agissent respectivement sur les extrémités opposées des mâchoires de presse.

3. Presse selon la revendication 1 ou la revendication 2,
caractérisée en ce que
les pièces de jonction (6) sur leurs faces tournées vers la came (14) respective possèdent un élément de pression (17) disposé d'une manière centrale entre les emplacements de connexion pour les mâchoires de presse (5).

4. Presse selon l'une des revendications 1 à 3,
caractérisée en ce que
les deux pièces de jonction (6) sont conduites longitudinalement à l'extrémité des parois latérales (4) du bâti, dans la direction de l'avancement des mâchoires de presse (5) et en ce que pour cela on a prévu des traverses longitudinales (12) qui engrènent dans des encoches longitudinales (11) qui se trouvent de préférence dans les pièces de jonction (6), de préférence sur les parois latérales.

5. Presse selon l'une des revendications 1 à 4,
caractérisée en ce que
les cames (14) sont reliées, par une liaison de forme, respectivement à la pièce de jonction (6) correspondante.

6. Presse selon l'une des revendications 1 à 5,
caractérisée en ce que
les pièces de jonction (6) possèdent à leurs emplacements de raccordement pour les mâchoires de presse (5) des fentes longitudinales (10) qui s'étendent à peu près transversalement à la direction d'avancement des pièces de jonction en vue de la réception de pivots de palier (9) ou des mâchoires de presse (5) qui sont guidés en supplément dans des fentes (7) en forme de L, des parois latérales du bâti (4).

7. Presse selon l'une des revendications 1 à 6,
caractérisée en ce que
les cames (14) possèdent parallèlement au déroulement de leur côté d'admission de pression (18), une bordure (21) ouverte transversalement à ce côté d'admission en vue d'empiéter sur et d'engrener le tenon d'entraînement (20) qui se trouve sur la pièce de jonction.

8. Presse selon l'une des revendications 1 à 7,
caractérisée en ce que
les cames (14) à l'extérieur sont disposées dans les parois latérales (4) et sont reliées solidaires en rotation avec les extrémités extérieures de l'arbre de fonctionnement (16) placé dans les parois latérales.

9. Presse selon l'une des revendications 1 à 8,
caractérisée en ce que
les points d'appui pour les cames (14) se trouvent latéralement à côté et au-dessus des commandes des mâchoires de presse.

10. Presse selon l'une des revendications 1 à 9,
caractérisée en ce que
les cames (14) sont formées sous forme de disques plans et possèdent du côté de la bordure au moins dans la zone de leur face d'admission de la pression (18) et de préférence aussi dans la zone du côté plan, des nervures de renforcement (19).

11. Presse selon l'une des revendications 1 à 10,
caractérisée en ce que
le déroulement du côté d'admission de la pression (18) ou des cames de commande (15) des cames (14) est formé en tenant compte d'un bras de levier actif, qui se modifie éventuellement lors du déplacement des cames en vue d'une transmission de mouvement linéaire.

12. Presse selon l'une des revendications 1 à 10,
caractérisée en ce que
le développement du côté d'admission de la pression (18) ou des cames de commande (15) de la came (14) est réalisé en tenant compte d'un bras de levier actif, qui se modifie éventuellement lors du déplacement de la came, pour une transmission de mouvement dégressive au moins à la fin de l'actionnement, là où les mâchoires de presse (5) s'approchent du fond du panier de la presse.

13. Presse selon l'une des revendications 1 à 12,
caractérisée en ce que
le mécanisme de déplacement est mis en contact avec la force de rappel et en ce que pour cela on a prévu sur les pièces de jonction (6) des ressorts de traction qui agissent.

14. Presse selon l'une des revendications 1 à 13,
caractérisée en ce que
les faces d'admission de la pression (18) des cames (14) et/ou l'élément de pression (17) des pièces de jonction (6) sont pourvus d'un profilage qui diminue le frottement, de préférence de nervures longitudinales.

15. Presse selon l'une des revendications 1 à 14,
caractérisée en ce que
l'élément de pression (17) possède dans la zone d'appui de la came (14) une forme adaptée à son contour.

16. Presse selon l'une des revendications précédentes,
caractérisée en ce que
dans la zone de transmission de pression entre les cames (14) et les éléments de pression (17) on a disposé au moins un palier à rouleaux.

17. Presse selon la revendication 16,
caractérisée en ce que
l'on a disposé sur l'élément de pression (17) au moins un palier à rouleaux ou à aiguilles, de préférence deux paliers à rouleaux ou à aiguilles disposés parallèlement l'un à côté de l'autre.

18. Presse selon l'une des revendications 1 à 17,
caractérisée en ce que
les cames (14) et l'élément de pression (17) sont constitués en un matériau apte au glissement l'un contre l'autre, de préférence en matière plastique.

19. Presse selon l'une des revendications 1 à 18,
caractérisée en ce que
la came de commande des cames (14) possède au moins d'une manière segmentaire une forme qui s'écarte du tracé continu, de préférence qui a un déroulement profilé du type courbe changeante ou similaire.

20. Presse selon l'une des revendications 1 à 19,
caractérisée en ce que
la came de commande est réalisée dans la zone terminale du mouvement de course du travail pour une transmission à blocage automatique.
